# EUROPÄISCHE PATENTSCHRIFT

(11) **EP 2 248 753 B1**
(45) Veröffentlichungstag und Bekanntmachung des Hinweises auf die Patenterteilung: **06.07.2016**
(21) Anmeldenummer: 10004785.1
(22) Anmeldetag: 06.05.2010
(51) Int. Cl.: B66C 23/00, B66C 23/68

(54) **Kran mit Totpunktüberwindung**
Crane which can overcome dead centre
Grue dotée d'une capacité à surmonter un point mort

(30) Priorität: 07.05.2009 AT 6912009
(43) Veröffentlichungstag der Anmeldung: 10.11.2010
(73) Patentinhaber: EPSILON Kran GmbH., 5101 Bergheim (AT)
(72) Erfinder: Steindl, Hannes, 5061 Elsbethen (AT)
(74) Vertreter: Torggler & Hofinger Patentanwälte

(56) Entgegenhaltungen:
- EP-A1- 1 475 345
- EP-A2- 0 733 585
- DE-A1- 1 920 593
- DE-U- 6 916 283
- US-A- 3 533 515
- US-A- 4 183 712

## Beschreibung

Die Erfindung betrifft einen Kran mit den Merkmalen des Oberbegriffs des Anspruchs 1.

Eine gebräuchliche Methode, um die Totpunktlage einer Kolben-Zylinder-Einheit zum Gelenk zu überwinden ist jene, bei der die Kranarme mit ihrem Lastaufnahmemittel gegen den Untergrund gestemmt werden. Das dabei auftretende Drehmoment gegenüber dem Gelenk bringt dabei die Kolben-Zylinder-Einheit über den Totpunkt hinaus und der Kran kann zusammengeklappt werden. Diese Methode ist äußerst kostengünstig, da keinerlei zusätzlicher Materialaufwand notwendig ist. Der Nachteil dieser Methode ist, dass das Zusammenklappen somit relativ zeitaufwendig und platzaufwendig ist, da die Kranarme - genaugenommen deren Lastaufnahmemittel - Bodenkontakt herstellen muss, während die beiden Kranarme ausgeklappt sind. Oftmals sind derartige Kräne so ausgeführt, dass der Antrieb nicht nur eine Kolben-Zylinder-Einheit aufweist sondern zum Beispiel zwei parallel ausgeführte Kolben-Zylinder-Einheiten zum Einsatz kommen, die symmetrisch in gleicher Richtung wirkend die beiden Kranarme relativ zueinander bewegen. Hierbei tritt der Totpunkt der beiden Kolben-Zylinder-Einheiten an der gleichen Position des Gelenks ein, das Überwinden der Totpunktlage hat auf dieselbe Art und Weise wie eben beschrieben zu erfolgen.

Aus der DE 69 16 283 ist eine Drehgelenkanordnung für Knickausleger bekannt, die ein Zwischenglied zwischen den beiden Kranarmen und zwei an den Kranarmen und am Zwischenglied angebrachten Hubzylindern aufweist. Der gesamte Schwenkwinkel wird dadurch vergrößert, dass ein Hubzylinder für einen Schwenkbereich von ca. 160 Grad und der zweite Hubzylinder für einen weiteren zusätzlichen Schwenkbereich von ca. 120 Grad zuständig ist. Somit wird es vermieden, den Totpunkt eines Hubzylinders überwinden zu müssen, da keiner der beiden Hubzylinder bis zu seinem Totpunkt ausgefahren werden muss. Dadurch sind die Arbeitsbereiche auf die beiden Hubzylinder aufgeteilt. Der Nachteil dieser Methode ist, das sie mit erhöhtem Materialaufwand und dadurch erhöhten Kosten verbunden ist, da ein Zwischenglied und zwei leistungsstarke Hubzylinder notwendig sind um einen Schwenkbereich der beiden Kranarme zu erreichen, der größer als 180 Grad ist.

Die EP 0 733 585 A2 zeigt einen Kran mit Totpunktüberwindung gemäß dem Oberbegriff des Anspruchs 1.

Aufgabe der Erfindung ist es die vorbeschriebenen Nachteile zu vermeiden und einen gegenüber dem Stand der Technik verbesserten Kran, bei dem der Totpunkt der Kolben-Zylinder-Einheit zum Gelenk überwunden wird, anzugeben.

Diese Aufgabe wird durch einen Kran mit den Merkmalen des Anspruchs 1 gelöst.

Mit anderen Worten bewirkt dieser weitere Antrieb, dass eine sich im Bereich der Totpunktlage befindliche Kolben-Zylinder-Einheit - genaugenommen tritt der Totpunkt dann ein, wenn sich der Kraftvektor der Kolben-Zylinder-Einheit in einer Linie mit dem Gelenk zwischen erstem Kranarm und zweitem Kranarm befindet - aus dieser Totpunktlage befreit wird und somit wieder die Kolben-Zylinder-Einheit das weitere Verschwenken der beiden Kranarme zueinander übernimmt. Somit erfolgt das Verschwenken der beiden Kranarme - abgesehen vom Bereich der Totpunktlage - über den gesamten Bereich von annähernd 360 Grad mit ein und derselben Kolben-Zylinder-Einheit. Der weitere Antrieb ist ausschließlich im Bereich der Totpunktlage der beiden Kranarme erforderlich und muss somit nur so leistungsstark ausgeführt werden, dass seine Kraft ausreicht um den Totpunkt zu überwinden. Der weitere Antrieb muss nicht so ausgeführt werden, um die beiden Kranarme weiter zu verschwenken, da nach Überwindung des Totpunktes wieder die Kolben-Zylinder-Einheit das Verschwenken übernimmt, man könnte ihn somit als einen Hilfsantrieb ansehen. Die bisherige Konstruktion eines Krans kann - im Gegensatz zu dem in der DE 69 16 283 gezeigten Kran - beibehalten werden, es sind keine großartigen Modifikationen notwendig, die Kranarme werden lediglich zusätzlich mit dem weiteren Antrieb ausgestattet. Es ist somit auch möglich, dass bestehende Kräne nachträglich mit einem derartigen weiteren Antrieb ausgestattet werden, um eine Totpunktlage der Kolben-Zylinder-Einheit zu überwinden. Der Platzbedarf während des Einschwenkens wird minimiert, da kein Abstützen der ausgeklappten Kranarme am Untergrund notwendig ist und dies ebenso in angehobenem Zustand der Kranarme erfolgen kann, was besonders auf engem Raum - wie zwischen Häusern, auf Baustellen und im Wald etc. - ein großer Vorteil ist. Hierbei sei angemerkt, dass es natürlich ebenso möglich ist, die Kolben-Zylinder-Einheit so auszuführen, dass zum Beispiel zwei im Wesentlichen parallel ausgeführte Kolben-Zylinder-Einheiten zum Einsatz kommen, die symmetrisch in gleicher Richtung wirkend die beiden Kranarme relativ zueinander bewegen. Durch Verwendung eines weiteren Antriebes ist man weiters nicht auf ein zusätzliches Gelenk oder Zwischenglied zwischen den beiden Kranarmen und der Kolben-Zylinder-Einheit angewiesen um eine Schwenkung über den Totpunktbereich hinaus zu ermöglichen.

Weitere vorteilhafte Ausführungsformen der Erfindung sind in den abhängigen Ansprüchen definiert:
Vorzugsweise umfasst der weitere Antrieb einen Linearantrieb, besonders vorteilhaft ist dabei wenn der Linearantrieb eine Kolben-Zylinder-Einheit aufweist, da diese sowohl eine kleine Bauform ermöglicht als auch gut gegen Umwelteinflüsse geschützt werden kann.

Vorzugsweise wird der weitere Antrieb mit einem Zugmittel versehen, das sich von der Unterseite des ersten Kranarmes am Gelenk vorbei zur Oberseite des zweiten Kranarmes erstreckt und dadurch eine gute Kraftübertragung bei geringem Platzbedarf ermöglicht. Ebenfalls besonders vorteilhaft ist hier eine Kette als Zugmittel geeignet, ebenso sind natürlich auch Riemen, Seile und andere bewegliche Zugmittel möglich.

Gemäß einer bevorzugten Ausführung kann vorgesehen sein, den weiteren Antrieb über eine lösbare Kopplungseinrichtung wirken zu lassen, da dadurch geringe Baugrößen ermöglicht werden und somit das Zusammenklappen nicht durch Gestänge, Gelenke oder ähnlichem begrenzt ist. So kann etwa der erste Kopplungsteil als Fangeinrichtung und der gefangene zweite Kopplungsteil am weiteren Antrieb ausgebildet sein. Vorzugsweise kann die lösbare Kopplungseinrichtung auch mit einem Hebel versehen werden, da dies eine verbesserte Kraftübertragung ermöglicht.

Als besonders vorteilhaft hat sich dabei herausgestellt, wenn der weitere Antrieb im Inneren eines der beiden Kranarme ausgeführt wird, da es somit zu keiner Platzbeanspruchung an der Außenseite eines der beiden Kranarme kommt und somit eine maximale Zusammenklappbarkeit und Platzersparnis gewährleistet ist.

Vorzugsweise werden die Kranarme teleskopierbar ausgeführt, da dadurch größere Reichweiten erzielt werden können.

Gemäß einer bevorzugten Ausführung kann vorgesehen sein, den Kran mit einer Steuervorrichtung auszustatten, welche ein automatisches Umschalten der Wirkrichtung der Kolben-Zylinder-Einheit auslöst und somit kein manuelles Umschalten benötigt wird. Vorzugsweise wird dieser Umschaltvorgang von einer Schaltvorrichtung ausgeführt, die ein Schaltventil aufweist, das als Endschalter fungiert, welches beim Schaltpunkt eine Umkehrung der Kolben-Zylinder-Einheit bewirkt. Als Schaltvorrichtung kann natürlich ebenso jede andere technische Möglichkeit in Betracht gezogen werden, die einen Schaltvorgang auslösen kann, wie zum Beispiel ein Sensor oder eine Lichtschranke oder ähnliches.

Gemäß einer bevorzugten Ausführung kann vorgesehen sein, den weiteren Antrieb so am Kranarm anzuordnen, dass die Totpunktlage der Kolben-Zylinder-Einheit an einer anderen Gelenksposition eintritt als die Totpunktlage der Kolben-Zylinder-Einheit des weiteren Antriebs. Somit ist es möglich, dass eine Kolben-Zylinder-Einheit die andere Kolben-Zylinder-Einheit aus deren Totpunktlage befreit.

Als besonders vorteilhaft hat sich dabei herausgestellt, wenn die Kolben-Zylinder-Einheiten der Antriebe so ausgeführt sind, dass sie im Wesentlichen gleichwertig sind und ihre Anordnung zueinander im Wesentlichen parallel an den Seiten des ersten Kranarmes und asymmetrisch an den Seiten des zweiten Kranarmes ist.

Als besonders geeignetes Einsatzgebiet kann vorgesehen sein, den Kran als Z-Kran auszuführen, welcher über eine drehbar gelagerte vertikale Kransäule verfügt, einem daran angelenkten Hubarm und wenigstens einen mit dem Hubarm drehgelenkig verbundenen Knickarm aufweist. Im Folgenden wird beispielhaft der Hubarm als erster Kranarm und der Knickarm als zweiter Kranarm bezeichnet, jedoch ist dies nicht als Einschränkung zu sehen.

Konkret kann ein derartiger Kran auf einem Fahrzeug zum Einsatz kommen.

Weitere Einzelheiten und Vorteile der vorliegenden Erfindung werden anhand der Figurenbeschreibung unter Bezugnahme auf die in der Zeichnung dargestellten Ausführungsbeispiele im Folgenden näher erläutert. Darin zeigen:
- Fig. 1 bis 8: Ausführungsbeispiele einer erfindungsgemäßen Anordnung in 8 schematischen Ansichten,
- Fig. 9 bis 11: schematische Darstellung der Steuer- und Schaltvorrichtung und
- Fig. 12 & 13: Z-Kran in Parkierstellung (zusammengeklappt).

In Fig. 1 ist ein erster Kranarm 11 gezeigt, der über das Gelenk 14 mit einem zweiten Kranarm 12 gelenkig verbunden ist. An der Unterseite des ersten Kranarmes 11 ist der weitere Antrieb angebracht, der über eine Kolben-Zylinder-Einheit 3 verfügt. Die Kolben-Zylinder-Einheit 3 ist über eine Kette 5 mit dem zweiten Kranarm 12 verbunden. Das Ausschwenken verläuft wie gehabt - ohne Zutun des weiteren Antriebs - die Kolben-Zylinder-Einheit 13 fährt den zweiten Kranarm 12 solange aus, bis die Kolben-Zylinder-Einheit 13 in den Bereich des Totpunktes gelangt (wenn die Längsachse der Kolben-Zylinder-Einheit 13 und das Gelenk 14 in einer Linie verlaufen). Aufgrund der

Gravitationskraft wird die Totpunktlage überwunden und die Kolben-Zylinder-Einheit 13 kann einfahren und den zweiten Kranarm 12 bewegen. Zum Einschwenken des zweiten Kranarmes 12 fährt die Kolben-Zylinder-Einheit 13 solange aus, bis sie in den Bereich ihres Totpunktes gelangt. Nun fährt die Kolben-Zylinder-Einheit 3 des weiteren Antriebs ein, die Kette 5 bewegt den zweiten Kranarm 12 und die Kolben-Zylinder-Einheit 13 überwindet dabei ihre Totpunktlage. Anschließend fährt die Kolben-Zylinder-Einheit 13 solange ein, bis die beiden Kranarme ihre Endlage, die Parkierposition, erreichen.

In Fig. 2 ist eine Variante zu Fig. 1 zu sehen, in der die Kolben-Zylinder-Einheit 3 des weiteren Antriebs an der Oberseite des zweiten Kranarms 12 befestigt ist. Der Verlauf der Kette 5 des weiteren Antriebes ist ebenso von der Unterseite des ersten Kranarmes 11 zur Oberseite des zweiten Kranarmes 12. Die Funktionsweise des Einschwenkvorganges ist sinngemäß ident zur Beschreibung der Fig. 1.

In Fig. 3 ist eine lösbare Kopplungseinrichtung 6 gezeigt, bei der ein erster Kopplungsteil 7, der als Fangeinrichtung ausgeführt ist, am ersten Kranarm 11 befestigt ist und der zweite Kopplungsteil 8 an der Kolben-Zylinder-Einheit 3 des weiteren Antriebs angebracht ist. Im Bereich der Totpunktlage der Kolben-Zylinder-Einheit 13 fährt die Kolben-Zylinder-Einheit 3 des weiteren Antriebs ein und der zweite Kopplungsteil 8 greift in den ersten Kopplungsteil 7 ein und bewirkt damit, dass der zweite Kranarm 12 nach oben geklappt wird und die Kolben-Zylinder-Einheit 13 aus ihrer Totpunktlage befreit wird. Anschließend fährt die Kolben-Zylinder-Einheit 13 solange ein, bis die beiden Kranarme ihre Endlage, die Parkierposition, erreichen, dabei haben sich während des Einfahrens die beiden Kopplungsteile 7 und 8 wieder voneinander getrennt.

In Fig. 4 ist eine Variante von Fig. 3 zu sehen, bei der sich die Kolben-Zylinder-Einheit 3 des weiteren Antriebs am ersten Kranarm 11 befindet und der erste Kopplungsteil 7, ebenfalls als Fangeinrichtung ausgeführt, am zweiten Kranarm 12. Die Funktionsweise des Einschwenkvorganges ist sinngemäß ident zur Beschreibung der Fig. 3.

In Fig. 5 ist gezeigt wie die Kolben-Zylinder-Einheit 3 des weiteren Antriebs, die sich am ersten Kranarm 11 befindet, auf einen Hebel 9 drückt, der sich am zweiten Kranarm 12 befindet, und somit die Totpunktlage der Kolben-Zylinder-Einheit 13 zum Gelenk 14 überwinden kann. Der Ablauf des Einschwenkvorganges ist sinngemäß ident zu den vorangegangen gezeigten Beispielen.

In Fig. 6 ist eine Variante von Fig. 5 gezeigt, bei der sich die Kolben-Zylinder-Einheit 3 des weiteren Antriebs am zweiten Kranarm 12 und der Hebel 9 am ersten Kranarm 11 befindet. Der Ablauf des Einschwenkvorganges ist sinngemäß ident zu den vorangegangen gezeigten Beispielen.

In Fig. 7 ist eine Variante zu Fig. 1 gezeigt, bei der der weitere Antrieb im Inneren des ersten Kranarms 11 ausgeführt ist und sich nicht an der Außenseite eines der beiden Kranarme befindet. Somit ergibt sich eine maximale Platzersparnis. Die Funktionsweise des Einschwenkvorganges ist ident zur Beschreibung der Fig. 1.

In Fig. 8 ist eine asymmetrische Anordnung der Kolben-Zylinder-Einheit 13 zu der Kolben-Zylinder-Einheit 3 des weiteren Antriebs vom ersten Kranarm 11 zum zweiten Kranarm 12 gezeigt, wobei die Kolben-Zylinder-Einheit 13 auf der linken Seite der Kranarme angebracht ist und die Kolben-Zylinder-Einheit 3 des weiteren Antriebs auf der rechten Seite der Kranarme angebracht ist. Aus Gründen der besseren Übersichtlichkeit sind in der Fig. 8 beide Kolben-Zylinder-Einheiten sichtbar dargestellt, damit die Unterschiede besser erkennbar sind. Dabei ist die Kolben-Zylinder-Einheit 3 des weiteren Antriebs an einer anderen, tieferen Position am Kranarm 12 angelenkt als die Kolben-Zylinder-Einheit 13, womit sich ergibt, dass die Totpunktlage der jeweiligen Kolben-Zylinder-Einheit an einer unterschiedlichen Position des Gelenks 14 eintritt. Zum Einschwenken des zweiten Kranarmes 12 fährt sowohl die Kolben-Zylinder-Einheit 13 als auch die Kolben-Zylinder-Einheit 3 des weiteren Antriebs solange aus, bis die Kolben-Zylinder-Einheit 13 in den Bereich ihres Totpunktes gelangt. Die Kolben-Zylinder-Einheit 3 des weiteren Antriebes hat dabei ihren Totpunkt noch nicht erreicht und fährt weiter aus und bewirkt damit, dass die Kolben-Zylinder-Einheit 13 ihren Totpunkt überwindet. Anschließend fahren die beiden Kolben-Zylinder-Einheiten solange ein, bis die beiden Kranarme ihre Endlage, die Parkierposition, erreichen.

In Fig. 9 ist eine Steuervorrichtung 20 gezeigt, welche über die Schaltvorrichtung 21 die Kolben-Zylinder-Einheit 13 dazu veranlasst, eine Richtungsumkehr ihrer Wirkrichtung auszuführen. Ausgelöst wird diese Richtungsumkehr durch das Schaltventil 22, das als Endschalter fungiert.

In Fig. 10 sind die beiden ausgeklappten Kranarme eines Krans und ein Schaltventil 22 gezeigt, welches im Bereich der Totpunktlage der Kolben-Zylinder-Einheit 13 zum Gelenk 14 die Steuervorrichtung 20 dazu veranlasst, eine Richtungsumkehr der Wirkrichtung der Kolben-Zylinder-Einheit 13 auszuführen. Somit ist kein manuelles Gegensteuern beziehungsweise Umschalten durch den Bediener erforderlich und die beiden Kranarme fahren bis zu ihrer Endlage, der Parkierposition, ein.

In Fig. 11 ist eine Steuervorrichtung 20 gezeigt, welche über die Schaltvorrichtung 21 die Kolben-Zylinder-Einheit 13 dazu veranlasst, eine Richtungsumkehr ihrer Wirkrichtung auszuführen. Ausgelöst wird diese Richtungsumkehr durch das Schaltventil 22 (siehe dazu auch Fig. 8). Weiters wird über die Schaltvorrichtung 24 die Kolben-Zylinder-Einheit 3 dazu veranlasst, eine Richtungsumkehr ihrer Wirkrichtung auszuführen. Ausgelöst wird diese Richtungsumkehr durch das Schaltventil 23 (siehe dazu ebenfalls Fig. 8).

In Fig. 12 ist ein zusammengeklappter Z-Kran 1 gezeigt, bestehend aus einer Kransäule 2 und zwei Kranarmen. Die Kolben-Zylinder-Einheit 3 des weiteren Antriebs ist dabei im Inneren des ersten Kranarms 11 ausgeführt.

Fig. 13 zeigt ebenso einen zusammengeklappten Z-Kran 1 (Parkierposition) bei dem die Kolben-Zylinder-Einheit 3 des weiteren Antriebs am ersten Kranarm 11 außen ausgeführt ist.

Wenn auch die Erfindung anhand des gezeigten Ausführungsbeispieles konkret beschrieben wurde, versteht es sich von selbst, dass der Anmeldungsgegenstand nicht auf dieses Ausführungsbeispiel beschränkt ist. Vielmehr versteht es sich von selbst, dass Maßnahmen und Abwandlungen, die dazu dienen den Erfindungsgedanken umzusetzen, durchaus denkbar und erwünscht sind.

### Bezugszeichenliste:

- **1**: Z-Kran
- **2**: Kransäule
- **3**: Kolben-Zylinder-Einheit des weiteren Antriebs
- **4**: Zugpunkt der Kette 5
- **5**: Kette
- **6**: Kopplungseinrichtung
- **7**: Erster Kopplungsteil
- **8**: Zweiter Kopplungsteil
- **9**: Hebel
- **11**: Erster Kranarm
- **12**: Zweiter Kranarm
- **13**: Kolben-Zylinder-Einheit
- **14**: Gelenk
- **20**: Steuervorrichtung
- **21**: Schaltvorrichtung der Kolben-Zylinder-Einheit 13
- **22**: Schaltventil der Schaltvorrichtung 21
- **23**: Schaltventil der Schaltvorrichtung 24
- **24**: Schaltvorrichtung der Kolben-Zylinder-Einheit 3

## Patentansprüche

1. Kran, insbesondere Fahrzeugkran,
- mit einem ersten Kranarm (11) und wenigstens einem zweiten Kranarm (12),
- welche über ein Gelenk (14) miteinander verbunden sind und
- über einen eine Kolben-Zylinder-Einheit aufweisenden Antrieb relativ zueinander verschwenkbar sind, jeweils ausgehend von einer der beiden Endlagen in welcher die Kranarme (11, 12) im Wesentlichen parallel zueinander liegen, bis zum Erreichen eines Totpunktes, wenn sich die Längsachse der Kolben-Zylinder-Einheit (13) im Wesentlichen auf einer Linie mit dem Gelenk befindet, wobei jene der beiden Endlagen der Kranarme (11, 12) als Parkierposition ausgebildet ist, in welcher der Kran zusammengeklappt ist,
**dadurch gekennzeichnet, dass** wenigstens ein weiterer Antrieb vorgesehen ist, durch den die Totpunktlage der Kolben-Zylinder-Einheit (13) zum Gelenk (14) in Richtung der Parkierposition überwindbar ist.

2. Kran nach Anspruch 1, **dadurch gekennzeichnet, dass** der weitere Antrieb einen Linearantrieb umfasst.

3. Kran nach Anspruch 2, **dadurch gekennzeichnet, dass** der Linearantrieb wenigstens eine Kolben-Zylinder-Einheit (3) aufweist.

4. Kran nach einem der Ansprüche 1 bis 3, **dadurch gekennzeichnet, dass** der weitere Antrieb ein Zugmittel aufweist, welches sich bei im Wesentlichen gestreckten Kranarmen von der Unterseite des ersten Kranarmes (11) zur Oberseite des zweiten Kranarmes (12) hin erstreckt.

5. Kran nach Anspruch 4, **dadurch gekennzeichnet, dass** das Zugmittel eine Kette (5) ist.

6. Kran nach einem der Ansprüche 1 bis 3, **dadurch gekennzeichnet, dass** der weitere Antrieb über eine lösbare Kopplungseinrichtung (6) mit dem ersten Kranarm (11) oder dem zweiten Kranarm (12) zumindest im Bereich des Totpunktes in Wirkverbindung steht.

7. Kran nach Anspruch 6, **dadurch gekennzeichnet, dass** die Kopplungseinrichtung (6) einen am ersten Kranarm (11) gelagerten ersten Kopplungsteil (7) aufweist, der mit einem am zweiten Kranarm (12) gelagerten, korrespondierenden zweiten Kopplungsteil (8) - wenigstens im Bereich des Totpunktes - gekoppelt ist und außerhalb des Bereiches des Totpunktes von diesem zweiten Kopplungsteil (8) gelöst ist.

8. Kran nach Anspruch 7, **dadurch gekennzeichnet, dass** die Kopplungseinrichtung (6) wenigstens einen Hebel (9) aufweist.

9. Kran nach einem der Ansprüche 1 bis 8, **dadurch gekennzeichnet, dass** der weitere Antrieb zumindest bereichsweise, vorzugsweise im Wesentlichen vollständig, im Inneren des ersten Kranarmes (11) oder des zweiten Kranarmes (12) angeordnet ist.

10. Kran nach einem der Ansprüche 1 bis 9, **dadurch gekennzeichnet, dass** wenigstens einer der Kranarme (11, 12) teleskopierbar ausgeführt ist.

11. Kran nach einem der Ansprüche 1 bis 10, **dadurch gekennzeichnet, dass** eine Steuervorrichtung (20) vorgesehen ist, durch welche die Kolben-Zylinder-Einheit (13) bei einem bestimmten Winkel des ersten Kranarms (11) zum zweiten Kranarm (12) eine Umschaltung der Wirkrichtung der Kolben-Zylinder-Einheit (13) erfährt.

12. Kran nach Anspruch 11, **dadurch gekennzeichnet, dass** wenigstens eine Schaltvorrichtung (21) vorgesehen ist, deren Signale der Steuervorrichtung (20) zuführbar sind.

13. Kran nach Anspruch 12, **dadurch gekennzeichnet, dass** die Schaltvorrichtung (21) ein Schaltventil (22) aufweist, durch das bei Erreichen des Schaltpunktes die Wirkrichtung der Kolben-Zylinder-Einheit (13) umkehrbar ist.

14. Kran nach einem der Ansprüche 1 bis 13, **dadurch gekennzeichnet, dass** die Gelenksposition der beiden Kranarme, an der die Totpunktlage der Kolben-Zylinder-Einheit (13) zum Gelenk (14) eintritt, abweicht von der Gelenksposition, an der die Totpunktlage der Kolben-Zylinder-Einheit (3) des weiteren Antriebs zum Gelenk (14) eintritt.

15. Kran nach einem der Ansprüche 1 bis 14, **dadurch gekennzeichnet, dass** die Kolben-Zylinder-Einheit (13) und die Kolben-Zylinder-Einheit (3) des weiteren Antriebs asymmetrisch an wenigstens einem der beiden Kranarme angelenkt sind.

16. Kran nach einem der Ansprüche 1 bis 15, **dadurch gekennzeichnet, dass** der Kran als Z-Kran (1) ausgeführt ist.

17. Fahrzeug mit einem Kran nach einem der Ansprüche 1 bis 16.

## Claims

1. A crane, in particular a vehicle crane,
- comprising a first crane arm (11) and at least one second crane arm (12)
- which are connected together by way of a joint (14) and
- which are pivotable relative to each other by way of a drive having a piston-cylinder unit, in each case starting from one of the two end positions in which the crane arms (11, 12) are in substantially mutually parallel relationship until reaching a dead point when the longitudinal axis of the piston-cylinder unit (13) is substantially on a line with the joint, wherein a parking position is being formed by that end position of the crane arms (11, 12) in which the crane is folded,
**characterised in that** there is provided at least one further drive by which it is possible to go beyond the dead point position of the piston-cylinder unit (13) relative to the joint (14) in direction of the parking position.

2. A crane as set forth in claim 1 **characterised in that** the further drive includes a linear drive.

3. A crane as set forth in claim 2 **characterised in that** the linear drive has at least one piston-cylinder unit (3).

4. A crane as set forth in one of claims 1 through 3 **characterised in that** the further drive has a pulling means which when crane arms are substantially straight extends from the underside of the first crane arm (11) to the top side of the second crane arm (12).

5. A crane as set forth in claim 4 **characterised in that** the pulling means is a chain (5).

6. A crane as set forth in one of claims 1 through 3 **characterised in that** the further drive is operatively connected by way of a releasable coupling device (6) to the first crane arm (11) or the second crane arm (12) at least in the region of the dead point.

7. A crane as set forth in claim 6 **characterised in that** the coupling device (6) has a first coupling portion (7) which is mounted to the first crane arm (11) and which is coupled - at least in the region of the dead point - to a corresponding second coupling portion (8) mounted to the second crane arm (12) and outside the region of the dead point is released from said second coupling portion (8).

8. A crane as set forth in claim 7 **characterised in that** the coupling device (6) has at least one lever (9).

9. A crane as set forth in one of claims 1 through 8 **characterised in that** the further drive is arranged at least region-wise and preferably substantially completely in the interior of the first crane arm (11) or the second crane arm (12).

10. A crane as set forth in one of claims 1 through 9 **characterised in that** at least one of the crane arms (11, 12) is telescopic.

11. A crane as set forth in one of claims 1 through 10 **characterised in that** there is provided a control device (20) by which the piston-cylinder unit (13) experiences switching-over of the operative direction of the piston-cylinder unit (13) at a given angle of the first crane arm (11) relative to the second crane arm (12).

12. A crane as set forth in claim 11 **characterised in that** there is provided at least one switching device (21), the signals of which can be passed to the control device (20).

13. A crane as set forth in claim 12 **characterised in that** the switching device (21) has a switching valve (22) by which the operative direction of the piston-cylinder unit (13) can be reversed when the switching point is reached.

14. A crane as set forth in one of claims 1 through 13 **characterised in that** the joint position of the two crane arms, at which the dead point position of the piston-cylinder unit (13) relative to the joint occurs, differs from the joint position at which the dead point position of the piston-cylinder unit (3) of the further drive relative to the joint (14) occurs.

15. A crane as set forth in one of claims 1 through 14 **characterised in that** the piston-cylinder unit (13) and the piston-cylinder unit (3) of the further drive are pivotably mounted asymmetrically to at least one of the two crane arms.

16. A crane as set forth in one of claims 1 through 15 **characterised in that** the crane is in the form of a Z-crane (1).

17. A vehicle having a crane as set forth in one of claims 1 through 16.

## Revendications

1. Grue, en particulier grue mobile,
- avec une première flèche (11) et au moins une deuxième flèche (12),
- qui sont raccordées l'une à l'autre par le biais d'une articulation (14) et
- qui peuvent pivoter l'une par rapport à l'autre par le biais d'un entraînement présentant une unité piston-cylindre, respectivement en partant d'une des deux positions dans laquelle les flèches (11, 12) sont essentiellement parallèles entre elles jusqu'à ce que soit atteint un point mort quand l'axe longitudinal de l'unité piston-cylindre (13) se trouve essentiellement sur une même ligne que l'articulation, celle des deux positions qui est constituée comme position de parcage étant celle dans laquelle la grue est repliée,
**caractérisée en ce qu'**il est prévu au moins un autre entraînement au moyen duquel la position de point mort de l'unité piston-cylindre (13) par rapport à l'articulation (14) peut être surmontée en direction de la position de parcage.

2. Grue selon la revendication 1, **caractérisée en ce que** l'autre entraînement comprend un entraînement linéaire.

3. Grue selon la revendication 2, **caractérisée en ce que** l'entraînement linéaire présente au moins une unité piston-cylindre (3).

4. Grue selon l'une des revendications 1 à 3, **caractérisée en ce que** l'autre entraînement présente un moyen de traction qui, quand la flèche est essentiellement étirée, s'étend du côté inférieur de la première flèche (11) vers le côté supérieur de la deuxième flèche (12).

5. Grue selon la revendication 4, **caractérisée en ce que** le moyen de traction est une chaîne (5).

6. Grue selon l'une des revendications 1 à 3, **caractérisée en ce que** l'autre entraînement est, par le biais d'un dispositif d'accouplement (6) détachable, en liaison opératoire avec la première flèche (11) ou la deuxième flèche (12) au moins dans la zone du point mort.

7. Grue selon la revendication 6, **caractérisée en ce que** le dispositif d'accouplement (6) présente une première partie d'accouplement (7), supportée sur la première flèche (11), qui est accouplée - au moins dans la zone du point mort - avec une deuxième partie d'accouplement (8) correspondante, supportée sur la deuxième flèche (12), et qui est détachée de cette deuxième partie d'accouplement (8) à l'extérieur de la zone du point mort.

8. Grue selon la revendication 7, **caractérisée en ce que** le dispositif d'accouplement (6) présente au moins un levier (9).

9. Grue selon l'une des revendications 1 à 8, **caractérisée en ce que** l'autre entraînement est disposé à l'intérieur de la première flèche (11) ou de la deuxième flèche (12), au moins par tronçons, de préférence essentiellement de façon complète.

10. Grue selon l'une des revendications 1 à 9, **caractérisée en ce qu'**au moins une des flèches (11, 12) est réalisée de façon télescopique.

11. Grue selon l'une des revendications 1 à 10, **caractérisée en ce qu'**il est prévu un dispositif de commande (20) par lequel l'unité piston-cylindre (13) fait l'objet d'une commutation de la direction d'action de l'unité piston-cylindre (13) pour un certain angle de la première flèche (11) par rapport à la deuxième flèche (12).

12. Grue selon la revendication 11, **caractérisée en ce qu'**il est prévu au moins un dispositif de commutation (21) dont les signaux du dispositif de commande (20) peuvent être acheminés.

13. Grue selon la revendication 12, **caractérisée en ce que** le dispositif de commutation (21) présente une soupape de commutation (22) par laquelle, quand le point de commutation est atteint, la direction d'action de l'unité piston-cylindre (13) peut être inversée.

14. Grue selon l'une des revendications 1 à 13, **caractérisée en ce que** la position d'articulation des deux flèches à laquelle survient la position de point mort de l'unité piston-cylindre (13) par rapport à l'articulation (14) diffère de la position d'articulation à laquelle survient la position de point mort de l'unité piston-cylindre (3) de l'autre entraînement par rapport à l'articulation (14).

15. Grue selon l'une des revendications 1 à 14, **caractérisée en ce que** l'unité piston-cylindre (13) et l'unité piston-cylindre (3) de l'autre entraînement sont articulées de façon asymétrique sur au moins une des deux flèches.

16. Grue selon l'une des revendications 1 à 15, **caractérisée en ce que** la grue est réalisée en tant que grue Z (1).

17. Véhicule avec une grue selon l'une des revendications 1 à 16.
